# FASCICULE DE BREVET EUROPEEN

(11) **EP 0 486 454 B1**
(45) Date de publication et mention de la délivrance du brevet: **08.03.1995**
(21) Numéro de dépôt: 91870182.2
(22) Date de dépôt: 13.11.1991
(51) Int. Cl.: E01C 5/00, E01C 9/00, E02D 17/20, E02B 3/14

(54) **Pavé encastrable destiné au revêtement de voiries et autres sols et voirie ou autres sols revêtus de tels pavés**
Pflasterstein für Strassen und andere Bodenbedeckungen sowie Strassen und andere Böden verkleidet mit diesen Steinen
Paving element for road- and other ground-coverings and roads and other grounds covered with these elements

(30) Priorité: 16.11.1990 BE 9001078
(43) Date de publication de la demande: 20.05.1992
(73) Titulaire: Brock, Jean-Jacques, B-6690 Vielsalm (BE)
(72) Inventeur: Brock, Jean-Jacques, B-6690 Vielsalm (BE)
(74) Mandataire: Van Malderen, Michel

(56) Documents cités:
- EP-A- 0 377 460
- DE-A- 2 411 648
- DE-U- 8 526 108
- DE-U- 8 913 777
- FR-A- 2 608 648

## Description

La présente invention concerne la réalisation de revêtements de voiries et autres aires admises à la circulation de véhicules ou de piétons ou encore de perrés, talus, berges et digues de mer ou de cours d'eau, et est relative à une conception originale de pavés à emboîtement formant entre eux des encastrements dans toutes les directions.

Il existe de nombreux types de pavés à emboîtement assurant plus ou moins efficacement les fonctions suivantes :
- rompre la planéité des faces de contact, de façon à empêcher les déplacements longitudinal et transversal des pavés les uns par rapport aux autres;
- augmenter le périmètre des pavés et donc leur surface de contact pour en accroître la friction et ainsi la résistance à l'enfoncement individuel sous charge;
- briser la rectilinéarité des joints, de manière à les empêcher de jouer le rôle de charnière dans le plan du revêtement circulable et à lutter contre le phénomène d'orniérage.

Ces trois objectifs ne peuvent cependant être atteints qu'à condition que chaque pavé soit mis dans l'impossibilité de s'écarter de ses voisins, ce qui ne s'obtient que grâce à un contrebuttage parfait de l'ensemble, assurant le transfert horizontal de la charge. Ceci n'est cependant pas toujours possible. On peut citer par exemple les aires circulables sur toitures, où l'épaisseur et la charge sont limitées et les possibilités de contrebuttage réduites d'autant, ou encore les pistes cyclables et autres voiries étroites, où l'importance des rives est démesurée par rapport à la surface.

En tout état de cause tout orniérage se traduit par une traction sur la face supérieure ou inférieure du revêtement, selon qu'elle est située dans la zone soulevée ou la zone enfoncée desdites ornières.

Par le document FR-A-2 608 648 on connaît un pavé à enchevêtrement en forme de croix dont les quatre branches sont de même largeur, la longueur d'une branche étant égale à sa largeur. Un tel pavé est seulement susceptible de résister à une contrainte de poussée.

Dans le document EP-A-0 377 460 est décrit un pavé pour revêtement de sol, de forme carrée comportant sur ses faces latérales des saillies d'écartement pour permettre le placement de gazon entre les pavés assemblés.

Ces saillies coïncident ou se chevauchent dans des pavés voisins suivant l'importance à donner à l'écartement pour le gazon.

Le but de l'invention est de concevoir un pavé encastrable qui, par lui-même, peut contribuer à s'opposer à des efforts de traction soit en rives de revêtement, soit en zones soumises à un risque d'orniérage ou de disloquation.

On connaît un pavé en croix encastrable, faisant l'objet d'un modèle déposé par le demandeur, qui avec ses quatre branches égales et légèrement évasées tentait déjà de répondre à cet objectif totalement inédit.

Cependant, la nécessaire limitation de l'angle d'évasement des branches, sous peine d'en réduire trop fortement les attaches, fait que l'encastrement ne peut être très efficace.

Un pavé encastrable suivant l'invention est du type comportant quatre branches orthogonales et égales qui, une fois que les pavés sont posés, font que toute la surface se trouve couverte. Il est caractérisé en ce que les faces latérales et les extrémités présentent des épaulements disposés dans la moitié la plus proche des arêtes des faces ou des extrémités des branches sur lesquelles ils sont répartis, de manière à chevaucher, dans le plan du revêtement, les épaulements correspondants de pavés voisins, et de manière à empêcher ledit plan de s'ouvrir sous l'effet d'une traction quelconque et à assurer l'épaisseur constante des joints.

Pour mieux faire comprendre l'invention celle-ci est décrite maintenant sur la base des dessins annexés, à titre d'exemples uniquement, montrant en :
Figure 1 une vue en perspective d'un pavé encastrable suivant l'invention;
Figures 2 et 3 respectivement une vue en plan et une vue partielle en élévation du pavé de figure 1;
Figure 4 une coupe partielle en plan dans deux pavés voisins détaillant le chevauchement;
Figures 5 à 8 des vues d'assemblage de pavés encastrables suivant d'invention.

Comme on le voit en figure 1, un pavé encastrable suivant l'invention est du type comportant quatre branches orthogonales et égales formant une croix.

Sur les faces latérales de chaque branche du pavé sont prévus des épaulements 1. Ces épaulements 1 sont constitués par exemple de nervures verticales faisant saillie sur lesdites faces (figures 1 à 4).

Dans le pavé représenté les branches sont deux fois plus larges que longues. Sur les petites faces latérales 2 est prévu un épaulement mais sur les extrémités 3 des branches sont prévus soit un épaulement, soit deux épaulements pour l'assemblage avec respectivement une extrémité de pavé voisin ou deux petites faces latérales de pavé voisin.

Ces épaulements 1 sont disposés de manière à réaliser un chevauchement des épaulements correspondants de pavés voisins.

La forme et la dimension des épaulements 1 sont indifférentes pour autant qu'ils remplissent leur office, assurer un encastrement omnidirectionnel permettant au revêtement de résister à un effort de traction, voire de flexion dans son plan et assurer simultanément le dimensionnement correct des joints.

Suivant l'invention il est prévu que les épaulements sont disposés dans la moitié la plus proche des arêtes des faces latérales ou extrémités qu'ils occupent; c'est-à-dire, comme on le voit dans les figures 1 à 4, plus près de l'arête libre 4 de chaque face latérale ou extrémités.

On a représente en figure 5 un assemblage de pavés encastrables suivant l'invention avec un aspect de croix.

Cet aspect de croix, quelque peu archaïque, peut être masqué par une série de faux joints 5 imprimés dans la face visible des pavés et donnant au revêtement l'aspect d'un assemblage de carrés et/ou de rectangles (respectivement figures 6, 7 et 8).

Bien entendu, l'invention peut être étendue à tous formats comme définis par les revendications ci-jointes, coloris et matériaux de pavés susceptibles d'assurer la résistance et l'effet esthétique souhaitables. De même, l'épaisseur des joints, donc des épaulements, peut varier autant que la géométrie le permet de manière, par exemple, à assurer le passage de l'eau.

## Revendications

1. Pavé encastrable, destiné au revêtement de voiries et autres sols, du type comportant quatre branches orthogonales et égales, caractérisé en ce que les faces latérales (2) et les extrémités (3) présentent des épaulements (1) disposés dans la moitié la plus proche des arêtes des faces (2) ou des extrémités (3) des branches, sur lesquelles ils sont répartis, de manière à chevaucher, dans le plan du revêtement, les épaulements correspondants de pavés voisins, et de manière à empêcher ledit plan de s'ouvrir sous l'effet d'une traction quelconque et à assurer l'épaisseur constante des joints.

2. Pavé encastrable suivant la revendication 1, caractérisé en ce qu'il présente dans sa face visible des faux joints (5) destinés à masquer l'assemblage cruciforme du revêtement.

3. Voirie ou autre aire admise à la circulation revêtue de pavés encastrables, tels que décrits dans la revendication 1 ou 2.

4. Perrés, talus, berges et digues de mer ou de cours d'eau, revêtus de pavés encastrables tels que décrits dans la revendication 1 ou 2, de manière à résister aux pressions et contrepressions exercées par l'eau sur ces revêtements.

## Claims

1. Paving-block for pavement of roads and other grounds, of a type comprising four orthogonal identical branches, characterized in that the side faces (2) and the ends (3) have shoulders (1) arranged in the closest half of the edges of the faces (2) or the ends (3) of the branches, on which they are distributed so as to overlie, in the coating plane, the corresponding shoulders of adjacent paving-blocks and to prevent said plane to be opened by the effect of any tension and to secure a constant thickness of the joints.

2. Embedding paving-block according to claim 1, characterized in that the block has on the visible face thereof false joints (5) for masking the cross-shaped assembly of the coating.

3. Road or other area for circulation traffic coated with embedding paving-blocks according to claim 1 or 2.

4. Stone-pitching, embankment, banked edges and sea or river dams, coated with embedding paving-blocks such as described in claim 1 or 2, so as to resist pressures and counterpressures exerted by water on those coatings.

## Patentansprüche

1. Einsetzbarer Pflasterstein, der zum Belegen von Straßen und anderen Böden bestimmt ist, von dem Typ, der vier gleiche orthogonale Arme umfaßt, dadurch gekennzeichnet, daß die Seitenflächen (2) und die Endflächen (3) Vorsprünge (1) aufweisen, die in der am nächsten bei den Kanten gelegenen Hälfte der Seitenflächen (2) oder der Endflächen (3) der Arme angeordnet sind, und die so verteilt sind, daß sie in der Ebene der Belegung die entsprechenden Vorsprünge von benachbarten Pflastersteinen überlappen, und daß sie diese Ebene daran hindern, sich infolge der Wirkung irgendeiner Zugkraft zu öffnen, und die konstante Dicke der Fugen sicherstellen.

2. Einsetzbarer Pflasterstein gemäß Anspruch 1, dadurch gekennzeichnet, daß er in seiner sichtbaren Fläche falsche Fugen (5) aufweist, die dazu bestimmt sind, den kreuzförmigen Zusammenbau des Belags zu maskieren.

3. Straße oder andere für den Verkehr zugelassene Bodenfläche, belegt mit einsetzbaren Pflastersteinen, wie diese in dem Anspruch 1 oder 2 beschrieben sind.

4. Stützwände, Böschungen, sowie Uferböschungen und Deiche am Meer oder an einem Wasserlauf, die mit einsetzbaren Pflastersteinen, wie diese in dem Anspruch 1 oder 2 beschrieben sind, so belegt sind, daß sie den von dem Wasser auf diese Beläge ausgeübten Drücken und Gegendrücken widerstehen.
